# EUROPÄISCHE PATENTSCHRIFT

(11) **EP 2 476 844 B1**
(45) Veröffentlichungstag und Bekanntmachung des Hinweises auf die Patenterteilung: **28.11.2018**
(21) Anmeldenummer: 12150588.7
(22) Anmeldetag: 10.01.2012
(51) Int. Cl.: E05D 5/12, E05D 7/10

(54) **DREHLAGER**
PIVOT BEARING
PALIER ROTATIF

(30) Priorität: 18.01.2011 DE 102011002810
(43) Veröffentlichungstag der Anmeldung: 18.07.2012
(73) Patentinhaber: Aug. Winkhaus GmbH & Co. KG, 48291 Telgte (DE)
(72) Erfinder: Schewe, Florian, 48369 Saerbeck (DE)

(56) Entgegenhaltungen:
- EP-A1- 1 106 762
- EP-B1- 0 797 718
- DE-A1- 2 009 639
- DE-B4- 19 521 539

## Beschreibung

Die Erfindung betrifft ein Drehlager, insbesondere Scherenlager eines Dreh-Beschlags oder Dreh-/Kipp-Beschlags eines Fensters, einer Fenstertür oder dergleichen mit einem Lagergabelteil, mit einem zwischen Gabelschenkeln des Lagergabelteils einsetzbaren Lageraugenteil, mit einem die Gabelschenkel und das Lageraugenteil durchdringenden Lagerbolzen und mit einer Bolzensicherung an zumindest einem der Gabelschenkel, mit einem Sicherungselement der Bolzensicherung, welches zwischen einer Sicherungsstellung im Eingriff in eine Rastausnehmung des Lagerbolzens und einer Freigabestellung außer Eingriff mit der Rastausnehmung verlagerbar ist, wobei das Sicherungselement an seinem dem Lagerbolzen zugewandten Ende mit zwei Rastarmen gabelförmig gestaltet ist und die Rastarme in der Sicherungsstellung auf einander gegenüberliegenden Seiten des Lagerbolzens in die Rastausnehmung eingreifen und senkrecht zum Lagerbolzen federelastisch bewegbar sind.

Ein solches Drehlager ist beispielsweise aus der EP 1 106 762 A1 bekannt. Bei diesem Drehlager ist das Sicherungselement als ebenes Bauteil mit der Breite der Rastausnehmung gefertigt. Zur Montage wird erst der Lagerbolzen eingeführt. Anschließend wird das Sicherungselement quer zum Lagerbolzen verschoben. Damit gestaltet sich die Montage der Drehlager sehr aufwändig. Zudem ist das Sicherungselement am Drehlager sichtbar.

Die DE 20 09 639 A1 offenbart ein Gelenk, bei dem ein Lagerbolzen von einem Sicherungselement in seiner Lage gehalten ist. Das Sicherungselement ist als ebenes Bauteil ausgebildet und wird nach der Montage des Lagerbolzens quer zu diesem montiert. Das Sicherungselement ist immer sichtbar und zugänglich.

Ein Drehlager ist beispielsweise aus der DE 195 21 539 B4 bekannt. Bei diesem Drehlager ist in jedem der Gabelschenkel jeweils ein Sicherungselement von einem Federelement in jeweils eine Rastausnehmung im Lagerbolzen vorgespannt. Die Sicherungselemente weisen einen Betätigungsabschnitt auf, über welchen das Sicherungselement aus der Sicherungsstellung heraus in die Freigabestellung bewegt werden kann. Die Bolzensicherung besteht damit aus sehr vielen Bauteilen, welche aufwändig zu montieren sind. Weiterhin greift das Sicherungselement nur einseitig an dem Lagerbolzen ein, so dass es nur geringe Haltekräfte übertragen kann.

Weiterhin ist aus der EP 0 340 456 B1 ein Scherenlager mit einem Halteglied bekannt, welches mit einer Spitze bei dem in der Freigabestellung befindlichen Lagerbolzen in eine Umfangsnut eingreift. Das Halteglied ist in einem Durchbruch eines feststehenden Bauteils des Scherenlagers gehalten und hat ein federelastisches Mittelstück. Da das Halteglied nur mit der Spitze einseitig in die Umfangsnut des Lagerbolzens eindringt, können nur geringe Haltekräfte übertragen werden.

Der Erfindung liegt das Problem zugrunde, ein Drehlager der eingangs genannten Art so weiter zu bilden, dass es einfach aufgebaut ist und dass die Bolzensicherung hohe Haltekräfte zu übertragen vermag.

Dieses Problem wird erfindungsgemäß dadurch gelöst, dass die Rastarme breiter sind als die Rastausnehmung und in Sicherungsstellung in die Rastausnehmung hineinragende Halterippen aufweisen und dass die Halterippen in Achsrichtung des Lagerbolzens weisende Rampen haben.

Durch diese Gestaltung vermag das Sicherungselement durch die beiden auf einander gegenüberliegenden Seiten des Lagerbolzens angreifenden Rastarme besonders hohe Haltekräfte auf den Lagerbolzen zu übertragen. Damit lässt sich ein unbeabsichtigtes Lösen des Drehlagerbolzens aus der Sicherungsstellung zuverlässig vermeiden. Die federelastische Gestaltung der Rastarme ermöglicht die einstückige Gestaltung des Sicherungselementes. Hierdurch ist das erfindungsgemäße Drehlager besonders einfach aufgebaut. Die Rastarme weisen eine hohe Stabilität auf, weil die Rastarme breiter sind als die Rastausnehmung und in Sicherungsstellung in die Rastausnehmung hineinragende Halterippen aufweisen. Die Handhabung der Bolzensicherung gestaltet sich besonders komfortabel, weil die Halterippen in Achsrichtung des Lagerbolzens weisende Rampen haben. Hierdurch lassen sich die Rastarme bei der Längsverschiebung des Lagerbolzens einfach aufbiegen und schnappen in der Sicherungsstellung in die Rastausnehmung ein.
Die Montage der Bolzensicherung gestaltet sich gemäß einer vorteilhaften Weiterbildung der Erfindung besonders einfach, wenn die Rastarme einstückig mit einem Grundkörper gefertigt sind und wenn der Grundkörper formschlüssig in dem Lagergabelteil gehalten ist.
Das Sicherungselement ermöglicht gemäß einer anderen vorteilhaften Weiterbildung der Erfindung ein einfaches Ansetzen eines Werkzeugs zu seiner Demontage, wenn der Grundkörper an seinem den Rastarmen abgewandten Ende eine abstehende Lasche hat. Wenn sich die Lasche im montierten Zustand an einem Anschlag im Lagergabelteil abstützt, ist das Sicherungselement zudem zuverlässig in seiner Lage gehalten.

Der Lagerbolzen wird gemäß einer anderen vorteilhaften Weiterbildung der Erfindung zuverlässig in seiner Lage gehalten, wenn die Rastarme Stützflächen zur Abstützung an der Mantelfläche des Lagerbolzens haben und wenn die Halterippen ein Spiel in der Rastausnehmung aufweisen. Bei mehreren Sicherungselementen lassen sich hierdurch zudem Toleranzen einfach ausgleichen.

Die Bolzensicherung lässt sich gemäß einer anderen vorteilhaften Weiterbildung der Erfindung besonders kostengünstig fertigen, wenn das Sicherungselement aus Kunststoff im Spritzgussverfahren gefertigt ist.

Die Rastarme werden gemäß einer anderen vorteilhaften Weiterbildung der Erfindung bei der Montage des Lagerbolzens abgestützt, wenn zumindest einer der Gabelschenkel eine Ausnehmung zur Aufnahme des Sicherungselementes hat und wenn Wandungen der Ausnehmung in Achsrichtung des Lagerbolzens den Rastarmen des Sicherungselementes unmittelbar gegenüberstehen. Hierdurch wird ein Knicken der Rastarme quer zu deren Federrichtung zuverlässig vermieden. Weiterhin ermöglicht diese Gestaltung die vollständig verdeckte Anordnung des Sicherungselementes in dem Gabelschenkel.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein erfindungsgemäßes Drehlager bei der Montage,
- Fig. 2: eine Schnittdarstellung durch das Drehlager aus Figur 1 entlang der Linie II - II,
- Fig. 3: vergrößert eine Schnittdarstellung durch das Drehlager aus Figur 1 entlang der Linie III-III,
- Fig. 4: stark vergrößert eine perspektivische Darstellung eines Sicherungselementes des erfindungsgemäßen Drehlagers aus Figur 1.

Figur 1 zeigt ein Drehlager eines Scherenlagers für einen Dreh- oder Dreh-/Kipp-Beschlag eines Fensters mit einem zur Befestigung an einem Rahmen des Fensters vorgesehenen Lagergabelteil 1 und mit einem Lagerbolzen 2. Das Lagergabelteil 1 weist zwei zueinander auf Abstand angeordnete Gabelschenkel 3, 4 auf. Zwischen den Gabelschenkeln 3, 4 lässt sich ein an einem Flügel des Fensters angelenktes Lageraugenteil 5 montieren. Im montierten Zustand verbindet der Lagerbolzen 2 das Lageraugenteil 5 schwenkbar mit dem Lagergabelteil 1.

Figur 2 zeigt eine Schnittdarstellung durch das Drehlager aus Figur 1 entlang der Linie II - II. Hierbei ist zu erkennen, dass der Lagerbolzen 2 über eine Bolzensicherung 6 mit einem der Gabelschenkel 3 verbunden ist. Die Bolzensicherung 6 weist in jedem der Gabelschenkel 3, 4 angeordnete Sicherungselemente 7, 8 auf. Der Lagerbolzen 2 hat zwei ringförmige Rastausnehmungen 9, 10, welche in demselben Abstand wie die Sicherungselemente 7, 8 zueinander angeordnet sind. Eines der Sicherungselemente 7 greift in eine der Rastausnehmungen 9 ein. Damit befindet sich der Lagerbolzen 2 in einer Sicherungsstellung, in der er in der dargestellten Lage gehalten ist. Die Verbindung des Sicherungselementes 7 mit der Rastausnehmung 9 ist lösbar, so dass der Lagerbolzen 2 aus der dargestellten Stellung in seiner Achsrichtung verlagerbar ist. Der Lagerbolzen 2 lässt sich damit in eine Stellung schieben, in der die Sicherungselemente 7, 8 jeweils in eine der Rastausnehmungen 9, 10 eingreifen.

Figur 3 zeigt vergrößert eine Schnittdarstellung durch das Drehlager aus Figur 1 entlang der Linie II - II. Das Sicherungselement 7 ist in einer Ausnehmung 11 des Lagergabelteils 1 in Achsrichtung des Lagerbolzens 2 und damit senkrecht zur Zeichenebene formschlüssig gehalten. Das Sicherungselement 7 hat einen Grundkörper 12, von dem zwei Rastarme 13, 14 abstehen. Die Rastarme 13, 14 haben jeweils in die Rastausnehmung 9 des Lagerbolzens 2 eindringende Halterippen 15, 16 und sind mit den Halterippen 15, 16 senkrecht zum Lagerbolzen 2 federelastisch gestaltet. Zwischen den Rastarmen 13, 14 und dem Grundkörper 12 hat das Sicherungselement 7 Einschnürungen 17, 18, welche die federelastische Bewegbarkeit der Rastarme 13, 14 unterstützen.

Figur 4 zeigt perspektivisch eines der Sicherungselemente 7, 8 des Drehlagers. Der Grundkörper 12 und die Rastarme 13, 14 weisen jeweils Stützflächen 19 - 21 auf, mit denen sie im montierten Zustand an der Mantelfläche des Lagerbolzens 2 anliegen. Die Halterippen 15, 16 haben in Achsrichtung des Lagerbolzens 2 weisende Rampen 22, 23. Damit biegen sich die Rastarme 13, 14 federelastisch auseinander, wenn der Lagerbolzen 2 in Achsrichtung verlagert wird. An dem Grundkörper 12 ist eine Lasche 24 angeordnet. Die Lasche 24 ermöglicht ein Ansetzen eines Werkzeugs zum Heraushebeln des Sicherungselementes 7, 8 aus dem Lagergabelteil 1. Weiterhin kann sich die Lasche 24 an einem nicht dargestellten Anschlag im Lagergabelteil 1 abstützen und das Sicherungselement 7, 8 in seiner vorgesehenen Lage haltern.

## Patentansprüche

1. Drehlager, insbesondere Scherenlager eines Dreh-Beschlags oder Dreh-/Kipp-Beschlags eines Fensters, einer Fenstertür oder dergleichen, mit einem Lagergabelteil (1), mit einem zwischen Gabelschenkeln (3, 4) des Lagergabelteils (1) einsetzbaren Lageraugenteil (5), mit einem die Gabelschenkel (3, 4) und das Lageraugenteil (5) durchdringenden Lagerbolzen (2) und mit einer Bolzensicherung (6) an zumindest einem der Gabelschenkel (3, 4), mit einem Sicherungselement (7, 8) der Bolzensicherung (6), welches zwischen einer Sicherungsstellung im Eingriff in eine Rastausnehmung (9, 10) des Lagerbolzens (2) und einer Freigabestellung außer Eingriff mit der Rastausnehmung (9, 10) verlagerbar ist, wobei das Sicherungselement (7, 8) an seinem dem Lagerbolzen (2) zugewandten Ende mit zwei Rastarmen (13, 14) gabelförmig gestaltet ist und die Rastarme (13, 14) in der Sicherungsstellung auf einander gegenüberliegenden Seiten des Lagerbolzens (2) in die Rastausnehmung (9, 10) eingreifen und senkrecht zum Lagerbolzen (2) federelastisch bewegbar sind, **dadurch gekennzeichnet, dass** die Rastarme (13, 14) breiter sind als die Rastausnehmung (9, 10) und in Sicherungsstellung in die Rastausnehmung (9, 10) hineinragende Halterippen (15, 16) aufweisen und dass die Halterippen (15, 16) in Achsrichtung des Lagerbolzens (2) weisende Rampen (22, 23) haben.

2. Drehlager nach Anspruch 1, **dadurch gekennzeichnet, dass** die Rastarme (13, 14) einstückig mit einem Grundkörper (12) gefertigt sind und dass der Grundkörper (12) formschlüssig in dem Lagergabelteil (1) gehalten ist.

3. Drehlager nach Anspruch 2, **dadurch gekennzeichnet, dass** der Grundkörper (12) an seinem den Rastarmen (13, 14) abgewandten Ende eine abstehende Lasche (24) hat.

4. Drehlager nach einem der Ansprüche 1 - 3, **dadurch gekennzeichnet, dass** die Rastarme (13, 14) Stützflächen (19, 20) zur Abstützung an der Mantelfläche des Lagerbolzens (2) haben und dass die Halterippen (15, 16) ein Spiel in der Rastausnehmung (9, 10) aufweisen.

5. Drehlager nach einem der vorhergehenden Ansprüche, **dadurch gekennzeichnet, dass** das Sicherungselement (7, 8) aus Kunststoff im Spritzgussverfahren gefertigt ist.

6. Drehlager nach einem der vorhergehenden Ansprüche, **dadurch gekennzeichnet, dass** zumindest einer der Gabelschenkel (3, 4) eine Ausnehmung (11) zur Aufnahme des Sicherungselementes (7, 8) hat und dass Wandungen der Ausnehmung (11) in Achsrichtung des Lagerbolzens (2) den Rastarmen (13, 14) des Sicherungselementes (7, 8) unmittelbar gegenüberstehen.

## Claims

1. A pivot bearing, in particular, a scissor-type bearing of a pivot fitting or pivot- / tilting fitting of a window, a French window or the like, having a bearing fork part (1),having a bearing eye part (5) insertable between fork legs (3, 4) of the bearing fork part (1), having a bearing bolt (2) penetrating the fork legs (3, 4) and the bearing eye part (5) and having a bolt fastening (6) on at least one of the fork legs (3, 4), with a securing element (7, 8) of the bolt fastening (6), which can be moved between a securing position engaged in a latching recess (9, 10) of the bearing bolt (2) and a release position disengaged with the latching recess (9, 10), wherein the securing element (7, 8) is designed in the shape of a fork on its end facing the bearing bolt (2) with two latching arms (13, 14) and the latching arms (13, 14) engage with the latching recess (9, 10) in the securing position on opposite sides of the bearing bolt (2) and can be moved spring-elastically perpendicular to the bearing bolt (2), **characterized in that** the latching arms (13, 14) are wider than the latching recess (9, 10) and in the securing position have holding ribs (15, 16) projecting into the latching recess (9, 10) and that the holding ribs (15, 16) have ramps (22, 23) pointing in the axial direction of the bearing bolt (2).

2. A pivot bearing according to Claim 1, **characterized in that** the latching arms (13, 14) are made in one piece with a base body (12) and that the base body (12) is held positively in the bearing fork part (1).

3. A pivot bearing according to Claim 2, **characterized in that** the base body (12) has a protruding tab (24) on its end facing away from the latching arms (13, 14).

4. A pivot bearing according to any one of Claims 1 - 3, **characterized in that** the latching arms (13, 14) have support surfaces (19, 20) for support against the lateral surface of the bearing bolt (2) and that the holding ribs (15, 16) have a play in the latching recess (9, 10).

5. A pivot bearing according to any one of the preceding claims, **characterized in that** the securing element (7, 8) is made from plastic in an injection molding process.

6. A pivot bearing according to any one of the preceding claims, **characterized in that** at least one of the fork legs (3, 4) has a recess (11) for receiving the securing element (7, 8) and that walls of the recess (11) directly face the latching arms (13, 14) of the securing element (7, 8) in the axial direction of the bearing bolt (2).

## Revendications

1. Palier rotatif, plus particulièrement palier à cisaillement d'une ferrure rotative ou d'une ferrure rotative/basculante d'une fenêtre, d'une porte-fenêtre ou autre, avec une partie de fourche de palier (1), avec une partie d'oeillet de palier (5) pouvant être insérée entre les branches de la fourche (3, 4) de la partie de fourche de palier (1), avec une tige de palier (2) traversant les branches de la fourche (3, 4) et la partie d'oeillet de palier (5) et avec une fixation de tige (6) sur au moins une des branches de la fourche (3, 4), avec un élément de fixation (7, 8) de la fixation de tige (6), qui est mobile entre une position de fixation emboîté dans un évidement d'encliquetage (9, 10) de la tige de palier (2) et une position de déverrouillage déboîté de l'évidement d'encliquetage (9, 10), l'élément de fixation (7, 8) étant conçu, au niveau de son extrémité orientée vers la tige de palier (2), sous la forme d'une fourche avec deux bras d'encliquetage (13, 14), et les bras d'encliquetage (13, 14) s'emboîtent dans la position de fixation, sur des côtés opposés entre eux de la tige de palier (2) dans l'évidement d'encliquetage (9, 10) et sont mobiles de manière élastique perpendiculairement à la tige de palier (2), **caractérisé en ce que** les bras d'encliquetage (13, 14) sont plus larges que l'évidement d'encliquetage (9, 10) et comprennent des nervures de maintien (15, 16) dépassant, dans la position de fixation, dans l'évidement d'encliquetage (9, 10) et **en ce que** les nervures de maintien (15, 16) présentant des rampes (22, 23) orientées dans la direction axiale de la tige de palier (2).

2. Palier rotatif selon la revendication 1, **caractérisé en ce que** les bras d'encliquetage (13, 14) sont réalisés d'une seule pièce avec un corps de base (12) et **en ce que** le corps de base (12) est maintenu par complémentarité de forme dans la partie de fourche de palier (1).

3. Palier rotatif selon la revendication 2, **caractérisé en ce que** le corps de base (12) comprend, au niveau de son extrémité opposée aux bras d'encliquetage (13, 14), une languette (24).

4. Palier rotatif selon l'une des revendications 1 à 3, **caractérisé en ce que** les bras d'encliquetage (13, 14) comprennent des surfaces d'appui (19, 20) pour l'appui contre la surface d'enveloppe de la tige de palier (2) et **en ce que** les nervures de maintien (15, 16) comprennent un jeu dans l'évidement d'encliquetage (9, 10).

5. Palier rotatif selon l'une des revendications précédentes, **caractérisé en ce que** l'élément de fixation (7, 8) est constitué de matière plastique moulée par injection.

6. Palier rotatif selon l'une des revendications précédentes, **caractérisé en ce qu'**au moins une des branches de la fourche (3, 4) comprend un évidement (11) pour le logement de l'élément de fixation (7, 8) et **en ce que** les parois de l'évidement (11) font directement face, dans la direction axiale de la tige de palier (2), aux bras d'encliquetage (13, 14) de l'élément de fixation (7, 8).
